# EUROPÄISCHE PATENTSCHRIFT

(11) **EP 1 471 811 B1**
(45) Veröffentlichungstag und Bekanntmachung des Hinweises auf die Patenterteilung: **12.07.2006**
(21) Anmeldenummer: 01970097.0
(22) Anmeldetag: 08.10.2001
(51) Int. Cl.: A47B 97/04

(54) **STAFFELEI**
EASEL
CHEVALET

(43) Veröffentlichungstag der Anmeldung: 03.11.2004
(73) Patentinhaber: Gomez, Francisco F., 8903 Birmensdorf (CH)
(72) Erfinder: Gomez, Francisco F., 8903 Birmensdorf (CH)
(86) Internationale Anmeldenummer: PCT/IB2001/001858
(87) Internationale Veröffentlichungsnummer: WO 2003/030686

(56) Entgegenhaltungen:
- GB-A- 1 099 638
- US-A- 3 304 045
- US-A- 3 632 101
- US-A- 5 944 896

## Beschreibung

Das vorgelegte Objekt zur Patentanmeldung betrifft eine stabile und feste Dreifuss-Staffelei zum Malen von Oel-Bildern und Acuarellen, als Beitrag zu neuen Künstlermaterialien. Siehe den stand der Technik in Druckschrift US-A-5 944 896. Das wesentliche, das diese Erfindung zu haben scheint, besteht darin, dass sich die Leinwand, dank zwei schwenkbaren synchroniserten Vorrichtungen nach Links und Rechts um 90° drehen lässt, damit können Blendungen oder schlechte Lichtquellen beim Malen vermieden werden. Zudem kann man den Keilrahmen von hinten an die oben erwähnte Vorrichtung festschrauben und Verankern, so dass die Staffelei auch für Bilder restaurieren oder als Tischstaffelei eingesetzt werden kann. Eine andere vorteilhafte Kennzeichnung der Vorrichtung gestattet, grössere Keilrahmen vom Boden zur Tischplatte leicht zu erheben, dank dem vertikalen verlauf der Vorrichtung durch den Längsanbau-Schlitz, den die Zentralenstange aufweist.
Das vorgelegte Objekt zur Patenanmeldung ist, deswegen, in der Lage, dem Künstler, zu dem gleichen zu entrichtenden Preis als konventionelle Staffeleien, eine Staffelei anzubieten, die sich mit dem Künstler solidarisch erklärt und es Ihnen ermöglicht, beim Materialeinkauf Geld einzusparen und zu neuen Anwendungsmöglichkeiten führt. Es sind bekannt, Feldstaffeleien, Kofferstaffeleien, Akademiestaffeleien, Tischstaffeleien, Mehrzweckstaffeleien. Im folgenden werden Staffeleien verstanden, die ausgestattet sind für verschiedene Künstlerarbeiten, wie Zeichnen, Malen, etc.als Bezugselemente. Eine genaue Untersuchung der oben erwähnten Staffeleien, lässt eine vielzahl von schwauchen Stellen zur Erscheinung kommen. Zum Beispiel, nachteilig an derartigen Staffeleien ist die Tatsache, dass sie nicht in der Lage sind, im Atelier oder im Unterricht verwendet zu werden, weil sie recht teuer sind, oder wenn billig, zu wackelig.
Im Zeichen- und Malunterricht wäre es von Vorteil, wenn Studierende stehend an staffeleien arbeiten könnten. Wichtig wäre es, wenn die Staffeleien ohne viel Platzbedarf auf die Seite gestellt werden könnten. Im allgemein weisen sie zu wenig Werte auf, die Einfluss auf den Geschmack und Gefühle der Konsumenten nehmen.
Es ist Aufgabe der vorliegenden Erfindung, eine Einrichtung sowie eine Anordnung der Bauelemente vorzuschlagen, welche in der Lage ist, einen Gegenstand zu beleuchten und darzustellen, der mehr Werte für die künstlerische Arbeit schafft.
Diese Aufgabe wird gelöst mit einer Vorrichtung aufweisend die Merkmale von Anspruch 1. Die Unteransprüche 2 bis 13 beziehen sich auf weitere, vorteilhafte Ausgestaltungen der Vorrichtung.
Diese Aufgabe wird insbesondere gelöst, mit einer Vorrichtung, die eine innovative schwenkbare Platte aufweist, die in einer Zentralstange gelagert ist, worauf die Leinwand zu liegen kommt, die ein Drehzentrum aufweist, wodurch der Künstler mit einer leichten Handbewegung in der Lage ist den Lichtwinkel des Keilrahmens beliebig nach Rechts oder nach Links, um 90° zu verändern, um Blendungen zu vermeiden, ohne die sehr oft schwere Staffeleien bewegen zu müssen. Eine weitere Vorrichtung, die in der gleichen Zentralstange oben gelagert ist und in vertikaler Bewegungsrichtung verlaüft, gestattet die Drehung, Festhaltung und Versetzung der verläuft, gestattet die Drehung, Festhaltung und Versetzung der Leinwand, wodurch Restaurationsarbeiten ausgeführt werden können.
Die Wartung der Staffelei ist leicht, denn sie hat weniger Ecken zum Putzen, in Gegensatz zu den konventionellen, wo der Staub, Farbe und Dreck sich sammelt und nicht einfach wegzubringen ist.
Das vorgelegte Objekt zur Patentanmeldung besteht aus einer Dreifuss-Staffelei, die eine Anordnung von Bauelementen in Ihrer Struktur aufnimmt, welche weitere vorteilhafte Vorrichtungen zum Malen gestattet.
Die Erfindung wird anhand von Ausführungsbeispielen in Detail beschrieben. Es zeigen:
Fig. 1 schematisch eine graphische Darstellung des Höhenaufriss der Staffelei.
Fig. 2 schematisch eine graphische Darstellung der Seitenansicht der Staffelei.
Fig. 3 schematisch eine graphische Darstellung der Vorderansicht der Staffelei.

Fig. 1 zeigt eine Ansicht auf die Staffelei in graphischer Darstellung des Höhenaufriss, wo eine schematisch dargestellte Stange 1a an andere rechteckige begrenzte Körper, 1b, 1d, 1f, 1e, verknüpft ist, welche die Dreifuss-Staffelei konfigurieren und gegen eine Drehachse 14 gedrückt wird, damit eine Zentralstange 2 in vertikaler Bewegungsrichtung verschoben werden kann. Die schematisch, rechteckige dargestellte Zentralstange 2 weist einen Schlitz 3 Längsanbau und seitlich der Stange entlang einen abgehobelten Rand 3a auf, der sich zu den entsprechenden inmitten abgehobelten Schlitz 5c der Platte 5 anpasst und in vertikaler Bewegungsrichtung verläuft, der gegen zwei Drehachsen 5a, 5d gedrückt wird, so dass die Platte an einem beliebigen Ort festgehalten werden kann.
Die oben erwähnte Platte besteht aus zwei zusammengefügten Teilen 5, 5c, die eine eckige Form, sowie ein Drehzentrum 5f aufweisen, in welche eine schwenkbare Vorrichtung 6 gelagert ist, die eine Drehbare Schraube 5b zulässt, um die Leinwand beliebig zu drehen.
Eine weitere Vorrichtung 8 befindet sich an anderen Ende der Zentralstange 2, die in senkrechter Bewegungsrichtung verläuft und worauf eine drehende Einrichtung 10 angeschlossen ist, die eine Drehachse 15b aufweist, wobei es möglicht ist, dass es Recht und Links schwenkt.
Die erwähnte Einrichtung 10 weist einen weiteren Schlitz 10a Längsanbau auf, wodurch eine drehbare Schraube zulässt 8a, die an eine weitere Vorrichtung verknüpft ist 11, die eine vorspringende Form einer Kante entlang aufweist, wo drei Löcher gelagert sind, in welche sich zwei drehbare Schrauben 11a befinden, die an einem Ende jeweils einen 90° Winkel aufweißen, welche in Berührung mit der Leinwand gelangen und durch zuschrauben, diese daran fest gehalten wird, so dass sie beliebig Bewegungsrichtungen übertragen und standhalten kann.

Fig. 2 zeigt eine Ansicht der Staffelei in einer seitlichen Darstellung, die gegenüber der Darstellung gemäss Fig. 1 weitere Details über die Anordnung der Einrichtung 10 deutlich erkennen lässt. Sie besteht aus zwei zusammengefügten Teilen, 9,10, die eine eckige Form aufweisen, bündig verbunden sind und oberhalb der Fläche der Platte 8 zu liegen kommen. Sie schliesst sich an die oben genante Platte durch eine zugeschraubte Drehachse 15b an, wobei eine Verknüpfung und eine Drehung um 180° möglich ist. An der Oberfläche der Einrichtung 10 steht eine Schraube 9a, die tief in die löcherige Oberfläche der Vorrichtung 8 eindringt, welche entlang Löcher aufweist, um die Einrichtung 10 beliebig nach Rechts oder nach Links, um 180° zu drehen, wobei es möglich ist, die Leinwand an einem beliebigen Punkt festzuhalten, und je nach Art der Aufgabe des Künstlers, kann sie zur Restauration, Tischstaffelei oder in synchronisierter
Bewegungsrichtung mit dem Teil 6 zur Arbeit eingesetzt werden.
Zum besseren Verständnis der dargestellten Staffelei, zeigt sich in Fig. 2, sowohl die Einrichtung 8, die eine Drehschraube aufweist 15c, die in vertikaler Richtung an der Stange 2 entlang verknüpft verläuft, als auch ein Stützfuß 1e, der durch ein Scharnier 20 an einem Ende dessen angebracht und befestigt wird und ein Loch in der Mitte aufweist. Ein weiterer, innerhalb des Stützfußes schwenkbarer Teil 15a ermöglicht, sowohl, dass der Stützfuß in etwa horizontaler Richtung verläuft, dank des Längs-Schlitz, den sie aufweist 18, wo eine Drehachse 17 gelagert und an einem beliebigen Punkt festzustehen möglich ist, als auch, dass der Teil 15a an einer der Dreifuss-Staffeleikörper 1f, der ein Loch in der Mitte aufweißt, durch die Drehachse 16f gemäss Fig. 1 festgestanden wird.

Fig. 3 zeigt eine Ansicht auf die Staffelei. Im dargestellten Ausführungsbeispiel, das gleich ausgestaltet ist wie in Fig. 1, sind dargestellt begrenzte Körper 1a, 1b, 1c, 1d, 1e, 1f, die ineinander festgeklebt sind, welche eine dreibeinige Staffelei definieren. Zudem zeigt Fig. 3 sowohl die Bewegungsrichtung der oberen Vorrichtung 10 durch die Drehachse 15b gemäss Fig. 1, als auch die von der Einrichtung 6 durch die Drehachse 5b.

Die erfindungsgemäße Staffeleianordnung ermöglicht zum Beispiel eine bisher noch nicht da gewesene Drehung, Festhaltung, Versetzung der Leinwand nach belieben auszustatten, welche das Malen zu neuen Möglichkeiten führt.

## Patentansprüche

1. Vorrichtung mit einer Zentralstange (2), die an einem dreibeinigen Körper (1a-f) in vertikaler Bewegungsrichtung zwischen einer Lenkstangeneinrichtung (13, 13a) durch einen Längsanbau-Schlitz verläuft und gegen eine Drehachse (14) gedrückt wird, damit sie verschoben werden kann, wobei die Zentralstange (2) an beiden Kanten seitlich der Stange entlang einen schrägen Zuschnitt (3a) aufweist, der sich an einen entsprechenden inmitten gelegenen Schlitz (5e) einer Platte (5) anpasst, wobei diese Platte aus zwei zusammengefügten Teilen (5, 5c) besteht in welchen eine drehende Vorrichtung (6) gelagert ist, und wobei die Platte (5) in vertikaler Bewegungsrichtung entlang der Zentralstange (2) verschoben werden kann, wobei an der Zentralstange (z) auch eine weitere Einrichtung (8) in vertikaler Richtung Verschoben werden kann, welche eine um eine Drehachse schwenkbare Vorrichtung (10) trägt, die eine weitere um eine Drehachse schwenkbare Vorrichtung (11) aufnimmt, wodurch es möglich ist, dass man eine Leinwand nach rechts und links drehen kann.

2. Vorrichtung nach Anspruch 1, **dadurch gekennzeichnet, dass** die Einrichtung (8) eine Form aufweist, die sich an die Stange (2) anpasst und zwei Löcher aufweist, wobei zwei Drehachsen (15b, (15c) Vorgesehen sind, um einerseits die schwenkbare Vorrichtung (10) beliebig nach Rechts oder nach Links um 180° drehen zu lassen, und anderseits, um an der Stange (2) entlang in vertikaler Bewegungsrichtung zu verlaufen.

3. Vorrichtung nach einem der vorhergehenden Ansprüche, **dadurch gekennzeichnet, dass** die Vorrichtung (10) aus zwei zusammengefügten Teilen besteht, die bündig ineinander verbunden sind, oberhalb der Platte (5) zu liegen kommen und eine eckige Form sowie ein Drehzentrum aufweisen, wo eine schwenkbare Drehachse (15b) gelagert ist , die sich an einen beliebigen Punkt nach links und nach rechts drehen lässt, weil auf der Oberfläche der Vorrichtung (8) entlang diverse Löcher vorgesehen sind, wobei die schwenkbare Vorrichtung (10) außerdem einen Schlitz (10a) aufweist, der eine drehbare Schraube (8a) aufnimmt, die mit der weiteren Vorrichtung (11) verknüpft ist.

4. Vorrichtung nach einem der vorhergehenden Ansprüche, **dadurch gekennzeichnet, dass** die Vorrichtung (11) eine vorspringende Form entlang der Kante (11c) aufweist, wo drei Löcher gelagert sind, in welchen sich eine Drehachse (8a) und zudem noch zwei Drehachsen (11a) befinden, die beide an einem Ende einen 90° Winkel aufweisen, welche in Berührung mit der Leinwand gelangen und diese daran fest gehalten wird.

5. Vorrichtung nach einem der vorhergehenden Ansprüche, **dadurch gekennzeichnet, dass** die Platte (5), bestehend aus zwei zusammengefügten Teilen (5, 5c), eine eckige Form, ein Drehzentrum (5f), sowie einen Schlitz (5e) auf der Seite aufweist, der sich an den Schlitz (3a) der Stange (2) anpasst, wobei zwei Löcher vorgesehen sind, zur Anordnung von zwei Drehachsen (5a, 5d), die die Platte (5) zum feststehen bringen.

6. Vorrichtung nach einem der vorhergehende Ansprüche, **dadurch gekennzeichnet, dass** die drehende Vorrichtung (6) als Tischplatte benutzt und in synchronisierter Bewegungsrichtung mit der Vorrichtung (11) bewegt wird, wodurch es möglich ist, die Leinwand zu drehen, wobei die Vorrichtung (6) eine eckige Form aufweist, worin ein Loch zur Anordnung einer Drehachse (5b) vorgesehen ist, und wobei die Vorrichtung (6) an einem Ende eine vorspringende Form aufweist, wo die Leinwand hineinpasst.

7. Vorrichtung nach einem der vorhergehenden Ansprüche, **dadurch gekennzeichnet, dass** ein Körper (1a), der mit anderen Körpern (1b, 1d, 1e) ineinander geklebt ist, wobei er mit körper (1e) durch ein Scharnier (20) verbunden ist, eine führende Vorrichtung (13, 13a) sowie ein Loch aufweist, in welchen eine Drehachse (14) und die Zentralstange (2) gelagert sind.

8. Vorrichtung nach einem der vorhergehenden Ansprüche, **dadurch gekennzeichnet, dass** ein Körper (1e) eine Drehachse (17) aufweist, die an zwei Einrichtungen (15, 15a) gelagert ist, die längs einen Schlitz aufweisen und mit dem Körper (1f) Zusammengefügt sind.

9. Vorrichtung nach einem der vorhergehenden Ansprüche, **dadurch gekennzeichnet, dass** sie zwei rechteckige Körper (1b, 1d) aufweist, die ineinander verknüpft sind und eine Dreifuss-Staffelei konfigurieren.

10. Vorrichtung nach einem der vorhergehenden Ansprüche, **dadurch gekennzeichnet, dass** sie einen rechteckigen Körper (1c) aufweist, der mit drei rechteckigen Körpern (1d, 1b, 1f) verknüpft ist, welche eine Dreifuss-Staffelei konfigurieren.

11. Vorrichtung nach einem der vorhergehenden Ansprüche, **dadurch gekennzeichnet, dass** die führende Einrichtung (13, 13a) je zwei Löcher aufweist, und **dadurch** mit Teil (1a) verknüpft wird.

12. Vorrichtung nach einem der vorhergehenden Ansprüche, **dadurch gekennzeichnet, dass** ein rechteckiger Körper (1f) mit weiteren rechteckigen Körpern (1a, 1c) verknüpft ist, und eine Drehachse (16) aufweist, die an zwei Einrichtungen (15, 15a) gelagert ist, wodurch es möglich ist, dem Staffeleifuß und der Dreifuss-Staffelei Gestalt zu geben.

13. Vorrichtung nach einem der vorhergehenden Ansprüche, **dadurch gekennzeichnet, dass** zwei gleiche Teile (15, 15c) einen Längs-Schlitz (18) und zwei Löcher an beiden Enden aufweisen, in welchen zwei Drehachsen (16, 17) gelagert sind.

## Claims

1. Device with a central board (2), that runs in a vertical direction through some rectangular bodies joined together (1a, 1b, 1c, 1d, 1e, 1f) in a vertical movement through some guiding parts (13, 13a), that is pressed against an axial shaft (14) so that it can deploy from top to bottom or vice versa. The said central board (2) shows on both lateral sides an oblique reduction (3a) to which a reduction (5e) adapts from a central support platform (5) through which it slides in a vertical sense. This platform is made up of two parts joined between them (5, 5c), on which rests a revolving mechanism (6), it being possible that the platform (5) runs in a vertical movement alongside de central board (2), it being also possible that on the central board (2) runs another device (8) also in a vertical movement alongside it, which carries a gyrating mechanism (10) which itself holds another ulterior device (11) through which it is possible to turn the canvas in both directions.

2. Device described according to vindication 1, that one platform (8) acquires a form to fit with a central board (2) showing two holes which are provided with two axial screw shafts (15b, 15c) for, on one side, being able let a gyrating device (9,10) to turn to the right and left and on another being able to slide in a vertical movement alongside the central board (2).

3. Device described according to one of the vindications above and **characterized** through them, that a mechanism (10) made up of two parts (9,10) joined between them and that take a seat over the upper part of a platform (8), form a 90° angle and show a central turn-point where a gyrating axial shaft fits (15b), which through another gyrating shaft (9a) located on the surface of a part (9) are allowed to turn and set indiscriminately to the right or left on a given point because part (8) is provided with holes. Being it possible that a mechanism (10)also shows a slit in its longitudinal middle (10a) and embraces a gyrating shaft (8a) and is joined to another ulterior device (11).

4. Device described according to one of the vindications above and **characterized** through them, that a device (11) acquires a form alongside its upper part like an overhanging cornice (11c) on which are located three holes, in one of which rests an axial screw shaft (8a) and in the remaining two the other two shafts (11a) that show on one of their ends a projecting angle of 90° and which, when they come into contact with the canvas, tighten it in such a way that it remains firmly held.

5. Device described according to one of the vindications above and **characterized** through them, that a platform made up (5) of two parts, (5,5c) shows an angular form, a turning center (5f), as well as a swallow-tail type reduction as a slot (5e) in the middle of one of its faces, which fits into an oblique reduction (3a, 3) of the central board (2), which is provided with two holes for the arrangement of two screw shafts (5a, 5d), which make it possible to keep the platform held in a particular point.

6. Device described according to one of the vindications above and **characterized** through them, that a gyrating mechanism used as a platform table (6), originates a synchronized movement with a mechanism (11) through which it is possible to turn the canvas, it being possible that a rectangular device (6) shows a projecting corner, the place where the canvas is located and where the hole to embrace the axial shaft (5b) is found.

7. Device described according to one of the vindications above and **characterized** through them, that a body (1a) that is found joined to other similar limited bodies (1b, 1d, 1e), although the union with a body (1e) is made by means of a hinge-type mechanism (20), allows for some rectangular guides (13,13a), as well as a hole through which the axial shaft (14) is introduced, which is going to allow the grasp and the sliding of a central board (2).

8. Device described according to one of the vindications above and **characterized** through them, that a rectangular body (1e) allows an axial shaft (17) located between two elements (15, 15a) that show a slot alongside and are assembled to a body (1f).

9. Device described according to one of the vindications above and **characterized** through them, that the said device shows two limited bodies of rectangular form assembled between themselves (1b, 1d) through an identical body (1c) and configure a tripod.

10. Device described according to one of the vindications above and **characterized** through them, that shows a body of rectangular form (1c), which is joined with other similar limited bodies (1d, 1b, 1f) and configure a tripod.

11. Device described according to one of the vindications above and **characterized** through them, that the guiding parts (13,13a) show each one, two holes and through these are joined to part (1a).

12. Device described according to one of the vindications above and **characterized** through them, that a rectangular body (1f) is found joined with similar bodies (1a, 1c) showing in its longitudinal center a hole an axial shaft (16) to allow two parts (15, 15a), through which it is possible to configure the stand of the tripod.

13. Device described according to one of the vindications above and **characterized** through them, that two identical bodies of rectangular form (15,15a) show a slot alongside them (18) and two holes on one of their ends, in which rest two axial shafts (16,17).

## Revendications

1. Dispositif avec un plateau central (2), qui glisse sur la verticale par des ensembles rectangulaires unis entre eux (1a, 1b, 1c, 1d, 1e, 1f) dans un mouvement vertical grâce à des parties servant de coulisse (13, 13a), qui est pressionné contre un axe central (14) pour qu'il puisse se déplacer du haut vers le bas ou vice-versa. Ce plateau central (2) montre sur ses deux côtés latéraux un dénivellement oblique (3a) auquel s'adapte un rabaissement (5e) d'une plateforme centrale d'appui (5) par lequel elle glisse dans le sens vertical. Cette plateforme est composée de deux parties unies entre elles (5, 5c), sur lesquelles s'appuie un mécanisme rotatif (6), étant possible que la plateforme (5) se déplace dans un mouvement vertical le long du plateau central (2), étant possible que sur le plateau central (2) se déplace un autre dispositif (8), aussi en mouvement vertical le long de ce plateau, lequel est pourvu d'un mécanisme giratoire (10) qui laisse passer à son tour un autre dispositif giratoire (11) à travers lequel il est possible de faire tourner la toile dans les deux directions.

2. Dispositif décrit selon la revendication 1, où l'on voit une plateforme (8) revêt une forme pour s'accoupler à un plateau central (2) montrant deux orifices qui sont pourvus de deux axes centraux à vis (15b, 15c) pour, d'un côté, permettre un à dispositif giratoire (9,10) de tourner vers la droite et vers la gauche et, d'un autre côté, de pouvoir glisser en mouvement vertical le long du plateau central (2).

3. Dispositif décrit et **caractérisé** dans l'une des revendications précédentes, où l'on voit un mécanisme (10) composé de deux parties (9,10) unies entre elles et qui reposent sur la partie supérieure d'une plateforme (8), formant un angle de 90° et qui montre un point giratoire central où se situe un axe giratoire (15b), lequel grâce à un autre axe giratoire (9a) situé sur une partie (9) peut être tourné et fixé vers la droite et vers la gauche sans discrimination sur un point donné car la partie (8) est pourvue d'orifices. Il est possible qu'un mécanisme (10) pourvu d'une coulisse sur sa moitié longitudinale (10a) accueille un axe giratoire (8a) et soit uni à un autre dispositif (11).

4. Dispositif, décrit et **caractérisé** dans l'une des revendications précédentes, où l'on voit un dispositif (11) en forme de corniche saillante (11c) le long de sa partie supérieure où se trouvent situés trois orifices, dans l'un desquels est situé un axe central à vis (8a) et sur les deux autres les autres deux axes (11a), formant dans l'une de ses extrémités un angle saillant de 90°, lesquels au contact de la toile la serrent de telle façon que celle-ci se trouve fermement attachée.

5. Dispositif décrit et **caractérisé** dans l'une des revendications précédentes, où l'on voit une plateforme composée (5) de deux parties, (5, 5c) qui montre une forme angulaire, un centre giratoire (5f), ainsi qu'un rabaissement du genre « queue d'hirondelle » en forme de coulisse (5e) au milieu de l'une de ses faces, lequel s'accouple à un rabaissement oblique (3a,3) du plateau central (2), lequel est pourvu de deux orifices pour le passage de deux axes à vis (5a,5d) qui permettent de maintenir fixe la plateforme sur un point voulu.

6. Dispositif décrit et **caractérisé** dans l'une des revendications précédentes, où l'on voit un mécanisme giratoire utilisé comme table plateforme (6) qui origine un mouvement synchronisé avec un mécanisme (11) grâce auquel il est possible de faire tourner la toile, étant possible que le dispositif rectangulaire (6) montre un coin saillant où se situe la toile et où se trouve un orifice pour permettre le passage d'un axe central (5b).

7. Dispositif décrit et **caractérisé** dans l'une des revendications précédentes, où l'on voit un élément (1a) qui se trouve uni à d'autres éléments semblables (1b,1d,1e), de telle façon que l'union avec l'élément (1e) est réalisée grâce à un mécanisme du type charnière (20), permettant le passage de coulisses rectangulaires (13, 13a), ainsi qu'un orifice par où est introduit un axe central (14) qui va permettre le maintient et le glissage d'un plateau central (2).

8. Dispositif décrit et **caractérisé** dans l'une des revendications précédentes, où l'on voit un élément rectangulaire (1e) qui permet le passage d'un axe central (17) situé entre deux éléments (15, 15a) qui montrent une coulisse sur toute leur longueur et sont assemblés à un élément (1f).

9. Dispositif décrit et **caractérisé** dans l'une des revendications précédentes, où ledit dispositif montre deux éléments de forme rectangulaire assemblés entre eux (1b, 1d) grâce à un élément identique (1c) et configurent un trépied.

10. Dispositif décrit et **caractérisé** dans l'une des revendications précédentes, qui montre un élément de forme rectangulaire (1c), lequel est uni avec d'autres éléments semblables (1d, 1b, 1f) et configurent un trépied.

11. Dispositif décrit et **caractérisé** dans l'une des revendications précédentes, où les parties guides (13,13a) montrent chacune d'elle deux orifices et par leur intermédiaire sont unis à la partie (1a).

12. Dispositif décrit et **caractérisé** selon l'une des revendications précédentes, où un élément rectangulaire (1f) se trouve uni avec des éléments semblables (1a, 1c) montrant dans son centre longitudinal un orifice et un axe central (16) pour permettre le passage de deux parties (15, 15a), grâce auxquelles il est possible de configurer le pied du trépied.

13. Dispositif décrit et **caractérisé** dans l'une des revendications précédente, où deux éléments identiques de forme rectangulaire (15, 15a) montrent une coulisse sur leur longueur (18) et deux orifices dans l'une de leur extrémité, dans lesquels sont situés les axes centraux (16, 17).
